# EUROPÄISCHE PATENTANMELDUNG

(11) **EP 1 696 513 A1**
(43) Veröffentlichungstag der Anmeldung: **30.08.2006**
(21) Anmeldenummer: 05011062.6
(22) Anmeldetag: 21.05.2005
(51) Int. Cl.: H01R 4/48

(54) **Elektrische Reiheneinbaugeräte**

(30) Priorität: 23.02.2005 DE 102005008941
(71) Anmelder: GEYER AG, D-90441 Nürnberg (DE)
(72) Erfinder: Schmiederer, Roland, 77876 Kappelrodeck (DE)

(57) **Zusammenfassung**

Elektrische Reiheneinbaugeräte, mit divers ausgestalteten Abgangsanschlußmöglichkeiten, bei denen wahlweise
a) - die Anschlußklemme des Reiheneinbaugerätes so gestaltet ist, daß diese zum indirekten Anschrauben eines an seinem Ende abisolierten Leiters mittels eines Klemmkastens (5) ausgebildet ist.
b) - die Anschlußklemme des Reiheneinbaugerätes auch so gestaltet ist, daß diese wahlweise zum direkten Stecken von einem oder zwei, an ihrem Ende abisolierten Leitern ausgebildet ist.
c) - die Anschlußklemme des Reiheneinbaugerätes auch so gestaltet ist, daß diese wahlweise zum indirekten Anschrauben eines an seinem Ende abisolierten Leiters mittels des Klemmkastens (5) und zum Stecken von einem oder zwei, an ihrem Ende abisolierten Leitern ausgebildet ist.

## Beschreibung

Die Erfindung betrifft ein Reiheneinbaugerät, insbesondere ein Schaltgerät oder einen Leitungsschutzschalter gemäß dem Oberbegriff des Patentanspruches 1.

Zum Stand der Technik zählt insbesondere ein Leitungsschutzschalter Fab. Hager, dessen Abgangsanschlußmöglichkeit aus zwei Steckklemmen besteht, die über ein Druckteil gesteuert werden.
Aufgabe des Patentes ist, derartige Anschlußklemmen so weiter zu bilden, daß ein universeller Einsatz des elektrischen Betriebsmittels möglich wird.

Diese Aufgabe wird erfindungsgemäß durch die Merkmale des Patentanspruches 1 gelöst. Vorteilhafte Ausgestaltungen des Patentes sind Gegenstand der Unteransprüche.

Ein Ausführungsbeispiel des Patentes wird anhand der Zeichnungen erläutert. Es zeigt:
- Abb. 1: den ausgebrochenen Teil eines Leitungsschutzschalter, ausgerüstet mit den neuerungsgemäßen Anschlußklemmen, sowohl für den indirekten Anschluß eines abisolierten Leiters mittels eines Klemmkastens, als auch von abisolierten Leitern, die mittels unter Federdruck auf die Leiter einwirkender Kräfte am Kontaktstück gehalten sind.
- Abb. 2: wie Abb. 1, jedoch mit eingedrückten Isolierteil und eingestecktem abisolierten Leiter.
- Abb. 3: wie Abb. 2, jedoch mit zurückgenommenen Isolierteil und dem unter Federdruck stehenden abisolierten Leiter.
- Abb. 4: die Frontansicht des abgebrochenen Teils eines Leitungsschutzschalters nach Patentanspruch 1a)
- Abb. 5: die Frontansicht des abgebrochenen Teils eines Leitungsschutzschalters nach Patentanspruch 1 b)
- Abb. 6: die Frontansicht des abgebrochenen Teils eines Leitungsschutzschalters nach Patentanspruch 1 c)
- Abb. 7: die Anschlußklemme zum indirekten Anschrauben eines an seinem Ende abisolierten Leiters.
- Abb. 8: die den Kontaktdruck erzeugende Kontaktfeder
- Abb. 9: den Kontaktarm, an dem die Anschlußklemme nach Abb 7. und die Kontaktfedern einwirken.

Die Anschlußklemme des Reiheneinbaugerätes besteht im wesentlichen aus der Kontaktschiene 2, den Isolierstoffteilen 4 und der Druckfeder 3. Üblicherweise ist die Anschlußklemme 1 mit dem Klemmkasten 5 bestückt, der zum indirekten Anschrauben eines an dessen Ende abisolierten Leiters dient.
Alternativ dazu kann die Anschlußklemme auch so ausgebildet sein, das diese zum Stecken von zwei an deren Ende abisolierter Leiter dient. Der einwandfreie Kontakt wird über das Prüfloch 7 ermittelt.
Weiterhin besteht auch die Möglichkeit, die Anschlußklemme so auszubilden, daß sowohl der an seinem Ende abisolierte Leiter indirekt mittels des Klemmkastens 5 angeschraubt wird und die zum Stecken der abisolierten Leiter erforderlichen Teile hinzu gefügt werden.

Durch die übereinander angeordneten Anschlußmöglichkeiten, im unteren Bereich die Anschlußklemme zum indirekten Anschrauben mittels des Klemmkastens 5 und darüber angeordnet die beiden Steckklemmen, ist die maximale Klemmkastenbreite 5 zum indirekten Anschrauben anwendbar.

Die Schalter bzw. Leitungsschutzschalter sind damit auch abgangsseitig mit fingersicheren Anschlußklemmen ausgestattet.

### Bezugszeichenliste:

- 2: Kontaktschiene
- 2a: Senkrecht abgebogener Arm
- 3: Druckfeder
- 4: Isolierstoffteil
- 5: Klemmkasten
- 6: Schraubenkopf
- 7: Prüfloch
- 8: Leiter

## Patentansprüche

1. Elektrische Reiheneinbaugeräte, mit divers ausgestalteten Abgangsanschlußmöglichkeiten, **dadurch gekennzeichnet, daß** wahlweise
a) - die Anschlußklemme des Reiheneinbaugerätes so gestaltet ist, daß diese zum indirekten Anschrauben mittels eines Klemmkastens (5) eines an seinem Ende abisolierten Leiters ausgebildet ist,
b) - daß die Anschlußklemmen des Reiheneinbaugerätes auch so gestaltet ist, daß diese wahlweise zum direkten Stecken von einem oder zwei, an ihrem Ende abisolierten Leitern ausgebildet ist und diese auch getrennt voneinander lösbar sind,
c) - daß die Anschlußklemmen des Reiheneinbaugerätes auch so gestaltet ist, daß diese wahlweise zum indirekten Anschrauben mittels eines Klemmkastens (5) eines an seinem Ende abisolierten Leiters und zum Stecken von einem oder zwei, an ihrem Ende abisolierten Leitern ausgebildet ist,
- und daß durch die übereinander angeordneten Anschlußmöglichkeiten, im unteren Bereich die Anschlußklemme zum indirekten Anschrauben mittels des Klemmkastens (5) und darüber angeordnet die beiden Steckklemmen, die maximale Klemmkastenbreite (5) zum indirekten Anschrauben anwendbar ist.

2. Elektrische Reiheneinbaugeräte nach Anspruch 1,
**dadurch gekennzeichnet,**
**daß** die beiden Steckklemmen, die je zum Einstecken eines an seinem einen Ende abisolierten Leiters (9) geeignet sind, geeignete Klemmittel aufweisen, die auf voneinander unabhängige Kontaktstellen einwirken und auch voneinander unabhängig betätigbar sind.

3. Elektrische Reiheneinbaugeräte nach Anspruch 1,
**dadurch gekennzeichnet,**
**daß** die Anschlußklemme zum Einstecken eines an seinem Ende abisolierten Leiters (8) unter dem Druck auf ein Isolierstoffteil (4) geöffnet wird.

4. Elektrische Reiheneinbaugeräte nach Anspruch 1,
**dadurch gekennzeichnet,**
**daß** die Druckfeder (3) der Steckklemme sich jeweils am senkrecht abgebogenen Arm (2a) der Kontaktschiene (2) abstützt.

5. Elektrische Reiheneinbaugeräte nach Anspruch 1,
**dadurch gekennzeichnet,**
**daß** sämtliche Kontaktteile der Anschlußklemmen des Reiheneinbaugerätes jeweils allseitig fingersicher abgedeckt sind.
